# EUROPÄISCHE PATENTSCHRIFT

(11) **EP 0 619 234 B1**
(45) Veröffentlichungstag und Bekanntmachung des Hinweises auf die Patenterteilung: **27.12.1996**
(21) Anmeldenummer: 94104133.7
(22) Anmeldetag: 17.03.1994
(51) Int. Cl.: B65D 1/46, B65D 25/32, B65D 43/06

(54) **Mit einem Henkel versehener Behälter**
Container provided with a handle
Récipient muni d'une anse

(30) Priorität: 08.04.1993 CH 1075/93
(43) Veröffentlichungstag der Anmeldung: 12.10.1994
(73) Patentinhaber: Schoeller-Plast S.A., CH-1680 Romont (CH)
(72) Erfinder: Umiker, Hans, CH-8132 Egg (CH)
(74) Vertreter: EGLI-EUROPEAN PATENT ATTORNEYS

(56) Entgegenhaltungen:
- WO-A-87/07578
- WO-A-90/11229
- BE-A- 898 276
- DE-U- 8 523 336
- FR-A- 2 291 103
- GB-A- 2 251 431
- US-A- 4 989 744
- US-A- 5 027 973

## Beschreibung

Die Erfindung betrifft einen Behälter gemäss dem Oberbegriff des Anspruchs 1. Derartige Behälter werden zum Transport und zur Lagerung von Flüssigkeiten, Pasten, Granulaten u. a., z. B. Farben, Baumaterialien oder Lebensmitteln verwendet.

Aus der US-A-4 989 744 ist ein derartiger Behälter bekannt, bei welchem ein angeformter verschwenkbarer Henkel mit Tragfortsätzen verbunden ist, welche an zwei einander gegenüberliegenden Stellen des oberen Randes an der Aussenseite der Seitenwand nach aussen abstehen. Zur Sicherstellung einer Verbindung, die die Verschwenkbarkeit des Henkels gewährleistet, ist derselbe mit den Tragfortsätzen über Filmscharniere, d. h. geschwächte Stellen verbunden, die je nach Position des Henkels sehr stark geknickt werden können. Durch die starke Knickung und den häufigen Positionswechsel ermüden Filmscharniere meist rasch, vor allem, wenn sie, wie im vorliegend geschilderten Fall beim Tragen des Behälters, immer wieder verhältnismässig hohen Zugbelastungen ausgesetzt werden.

Aus der US-A-5 027 973 ist ein weiterer derartiger Behälter bekannt, bei welchem ein angeformter verschwenkbarer Henkel mit Tragfortsätzen verbunden ist, welche an zwei einander gegenüberliegenden Stellen des oberen Randes an der Aussenseite der Seitenwand nach aussen abstehen. Zur Sicherstellung einer Verbindung, die die Verschwenkbarkeit des Henkels gewährleistet, ist derselbe mit den Tragfortsätzen über Bandscharniere, d.h. mehr oder weniger geschwächte Stellen verbunden, die je nach Position des Henkels sehr stark geknickt bzw. verbogen werden können. Durch die starke Knickung und den häufigen Positionswechsel ermüden derartige Bandscharniere meist rasch, vor allem, wenn sie, wie im vorliegend geschilderten Fall beim Tragen des Behälters, immer wieder verhältnismässig hohen Zugbelastungen ausgesetzt werden. Besonders nachteilig kann sich dabei auswirken, dass insbesondere Scherkräfte in einem eng begrenzten Volumen des Scharniers auftreten können, so dass eine Überbelastung und damit eine Überdehnung des Materials bis zum Bruch desselben befürchtet werden muss.

Hier soll die Erfindung Abhilfe schaffen. Die Erfindung, wie sie in den Ansprüchen gekennzeichnet ist, schafft einen Behälter mit verschwenkbarem angeformtem Henkel, bei welchem starke Knickungen vermieden sind und dadurch die Materialbelastung wesentlich herabgesetzt ist. Ausserdem erlaubt die erfindungsgemässe Ausbildung des Behälters, die Scharniere stärker anzulegen, sodass sie insbesondere gegen Zugbelastung wesentlich widerstandsfähiger sind, wodurch im erfindungsgemässen Behälter auch grösserer Lasten getragen werden können.

Im folgenden wird die Erfindung anhand von lediglich Ausführungsformen darstellenden Figuren näher erläutert. Es zeigen
- Fig. 1: rechts eine Seitenansicht eines erfindungsgemässen Behälters mit einem Henkel, welcher an einem Verstärkungsring gemäss einer ersten Ausführungsform angeformt ist und einem Deckel, links einen vertikalen Schnitt durch das Gefäss allein,
- Fig. 2: eine vergrösserte Seitenansicht eines Ausschnitts des Verstärkungsrings gemäss Fig. 1 mit angeformtem Henkel,
- Fig. 3: den Ausschnitt gemäss Fig. 2 in Draufsicht,
- Fig. 4: eine Ansicht entsprechend Fig. 2 mit dem Henkel in aufrechter Position,
- Fig. 5: eine Seitenansicht des Verstärkungsrings gemäss der ersten Ausführungsform,
- Fig. 6: einen Draufblick auf den Verstärkungsring gemäss der ersten Ausführungsform, links von unten, rechts von oben,
- Fig. 7: einen Schnitt durch den oberen Rand der Seitenwand des Behälters mit dem Verstärkungsring gemäss der ersten Ausführungsform und Deckel,
- Fig. 8: eine Seitenansicht eines Verstärkungsrings gemäss einer zweiten Ausführungsform,
- Fig. 9: einen Draufblick auf den Verstärkungsring gemäss der zweiten Ausführungsform, links von unten, rechts von oben,
- Fig. 10: einen Schnitt durch den oberen Rand der Seitenwand des Behälters mit dem Verstärkungsring gemäss der zweiten Ausführungsform und Deckel,
- Fig. 11: eine Seitenansicht eines Verstärkungsrings gemäss einer dritten Ausführungsform,
- Fig. 12: einen Draufblick auf den Verstärkungsring gemäss der dritten Ausführungsform, links von unten, rechts von oben,
- Fig. 13: einen Schnitt durch den oberen Rand der Seitenwand des Behälters mit dem Verstärkungsring gemäss der dritten Ausführungsform und Deckel,
- Fig. 14: einen Schnitt entsprechend Fig. 7, wobei die Aussenfläche des Gefässes mit einer Aussenhülle aus Kunststoffolie überzogen ist,
- Fig. 15: einen Schnitt entsprechend Fig. 10, wobei das Gefäss innen und aussen mit einer Hülle aus Kunststoffolie überzogen ist,
- Fig. 16: einen Schnitt entsprechend Fig. 13, wobei die Innenfläche des Gefässes mit einer Innenhülle aus Kunststoffolie überzogen ist,
Fig. 1 zeigt einen Behälter, der ein Gefäss aus Kunststoff umfasst, das als Eimer 1 mit einem runden Boden 2 und einer umlaufenden, leicht nach aussen geneigten Seitenwand 3 ausgebildet ist, welche an ihrem oberen Rand eine nach aussen weisende konvexe Umbiegung 4 aufweist und am unteren Ende in eine den Boden 2 umgebende Randrippe 5 ausläuft. Etwas unterhalb des oberen Randes ist die Seitenwand 3 an der Aussenseite mit einer umlaufenden flachen Einbuchtung 6 versehen und trägt einen abnehmbaren umlaufenden Verstärkungsring 7 gemäss einer ersten Ausführungsform sowie einen Deckel 8.

Der einstückig aus Kunststoff gespritzte Verstärkungsring 7 umfasst (Fig. 5 - 7) eine ringförmig umlaufende, sich nach oben leicht erweiternde Manschette 9, welche an der Aussenfläche der Seitenwand 3 anliegt. Sie trägt einen nach aussen abstehenden, schräg nach unten weisenden achteckigen Stabilisierungsring 10, an dessen Aussenrand eine nach unten weisende Schürze 11 anschliesst. Zur Verstärkung sind mehrere die Manschette 9 mit der Schürze 11 verbindende Stabilisierungsrippen 12 an der Unterseite des Stabilisierungsrings 10 angeformt.

Die Schürze 11 trägt einen angeformten verschwenkbaren Henkel 13 und ist zu diesem Zweck an zwei einander diametral gegenüberliegenden Stellen mit Tragfortsätzen 14 versehen, die nach aussen abstehen. Sie sind (Fig. 2 - 4) als U-förmige Stege ausgebildet mit einem ersten vertikalen Balken 15a und einem zweiten vertikalen Balken 15b, welche durch einen Bogen 16 verbunden sind. Der Henkel 13 endet beidseits jeweils in einem Bandscharnier 17, das am horizontalen Teil des Bogens 16 ansetzt und am Ansatz ebenfalls horizontal, d. h. tangential zum Tragfortsatz 14 gerichtet ist. Es ist als verhältnismässig dünnes Band von annähernd der gleichen Breite wie der Tragfortsatz 14 ausgebildet. Die Linie, längs welcher sich das Bandscharnier 17 vom Tragfortsatz 14 trennt, verläuft radial und horizontal, d. h. parallel zur durch die Tragfortsätze 14 verlaufenden Schwenkachse und senkrecht zur Längsrichtung des Bandscharniers 17. Bei nach unten geklapptem Henkel (Fig. 2, 3) ist das Bandscharnier 17 nach unten abgebogen, wobei die Krümmung gering ist.

Wird der Henkel 13 hochgeklappt und der Behälter daran gehoben (Fig. 4), so legt sich das Bandscharnier 17 an die Aussenseite des Bogens 16 und des anschliessenden vertikalen Balkens 15b, welche eine streifenförmige Stützfläche bildet. Auch hier bleibt die Krümmung verhältnismässig gering. Dadurch wird nicht nur Materialermüdung vermieden, das Band kann auch verhältnismässig stark sein, sodass es hohe Zugbelastungen erträgt. Durch die beschriebene Ausbildung des Tragfortsatzes 14 werden die beim Tragen des Behälters über denselben auf das Bandscharnier 17 einwirkenden Kräfte nicht gänzlich am Ansatz konzentriert, sondern z. T. durch Reibung auf den Balken 15b und den Bogen 16 übertragen, so dass der Ansatz etwas entlastet ist.

Mit geringem Abstand zum Balken 15b ist ein Haltenocken 18 an den Verstärkungsring 7 angeformt, welcher einen zum Balken 15b parallelen Haltesteg 19 umfasst, der weniger weit nach aussen vorsteht als der Tragfortsatz 14. Auf der dem Tragfortsatz 14 abgewandten Seite ist der Haltesteg 19 von einer ebenfalls stegartig von seinem unteren Ende ausgehenden horizontalen Rampe 20 gestützt. Bei aufgerichtetem Henkel 13 liegt das Bandscharnier 17 zwischen dem Balken 15b und dem Haltesteg 19, sodass er in mindestens annähernd senkrechter Lage festgehalten wird und dadurch immer leicht gefasst werden kann. Beim Hochschwenken in die vertikale Lage sorgt die Rampe 20 dafür, dass das Bandscharnier 17 über den Haltesteg 19 in die beschriebene Position gezogen wird und nicht am Haltesteg 19 hängen bleibt.

Der Henkel 13 kann natürlich auf die gleiche Weise an einem fest mit dem Gefäss verbundenen Verstärkungsring befestigt sein oder auch direkt an der Seitenwand des Gefässes. Dass der Henkel an einem verhältnismässig steifen Verstärkungsring ansetzt, hat jedoch den Vorteil, dass die ziemlich grossen über den Henkel angreifenden Kräfte sicher aufgefangen werden und nicht zu kritischen Deformationen des Gefässes führen.

Umgekehrt braucht der Verstärkungsring keinen Henkel aufzuweisen. Er kann aber zum Einhängen eines separaten Henkels vorbereitet sein, wie anhand der zweiten und dritten Ausführungsform gezeigt wird.

Zur besseren Fixierung am Eimer 1 trägt (Fig. 5 - 7) der Stabilisierungsring 10 vier gleichmässig über seinen Umfang verteilte Abstandhalter 21, welche jeweils aus zwei verbundenen, radial nach aussen abstehenden parallelen Rippen bestehen und nach oben ragen. Sie stossen bei aufgestecktem Verstärkungsring 7 an die Unterseite der Umbiegung 4, sodass der Verstärkungsring etwas unterhalb des oberen Randes der Seitenwand 3 positioniert ist.

Die Manschette 9 ist an ihrer Innenseite mit gleich wie die Abstandhalter 21 über den Umfang des Verstärkungsrings 7 verteilten flachen Vorsprüngen 22 versehen, welche in die Einbuchtung 6 eingreifen und mit derselben eine Schnappverriegelung bilden, die den Verstärkungsring 7 am Eimer 1 festhält. An zwei einander diametral gegenüberliegenden Stellen weist der Verstärkungsring 7 längs der Aussenfläche der Seitenwand 3 nach unten abstehende Stapelstege 23 auf, über welche bei genesteten Eimern der Verstärkungsring 7 auf der Umbiegung des darunterliegenden Eimers abgestützt ist.

Ein nach unten abstehender Rand 24 am Deckel 8 umgreift die Umbiegung 4 und greift mit einer umlaufenden Einbuchtung 25 unter deren Rand, sodass der Deckel 8 durch eine Schnappverriegelung gesichert ist. Mit dem Rand 24 sind über ein Abreissband 26, das oben und unten von Dünnstellen begrenzt ist, Sicherungshaken 27 verbunden, welche in Sicherungsöffnungen 28 im Stabilisierungsring 10 des Verstärkungsrings 7 eingreifen. Der Deckel 8 kann erst abgenommen werden, wenn vorgängig mittels eines Abreissringes 29 das Abreissband 26 weggerissen und damit die Verbindung zwischen den Sicherungshaken 27 und dem übrigen Teil des Deckels 8 gelöst wurde. Unbemerkte Entnahme von Material aus dem Eimer 1 ist daher nicht möglich. Auch nach Entfernen des Abreissbandes 26 wird der Deckel 8 durch die erwähnte Schnappverriegelung auf dem Eimer 1 festgehalten. Dank einer umlaufenden Dichtung 30 in einer Nut des Deckels 8, welche gegen die Umbiegung 4 drückt, ist der Eimer 1 durch den Deckel 8 dicht verschlossen.

Während die erste Ausführungsform eines Verstärkungsrings besonders im Hinblick auf hohe mechanische Belastungen entwickelt wurde, ist die in Fig. 8 - 10 dargestellte zweite Ausführungsform für mittlere Belastungen geeignet. Der Verstärkungsring 7 weist zwei an eine Manschette 9, die bei aufgestecktem Verstärkungsring an der Aussenseite des Eimers 1 anliegt, angeformte kreisrunde Stabilisierungsringe 10a,b auf, von denen der untere eine an seinen Aussenrand anschliessende nach unten weisende Schürze 11 trägt. Verstärkungsrippen sind dagegen keine vorgesehen. Oberhalb der Stapelstege 23 sind in der Schürze 11 Henkelöffnungen 31 angebracht, in die mit Verriegelungsnocken versehene Enden eines Henkels eingeführt werden können. Im übrigen entspricht die zweite Ausführungsform weitgehend der bereits eingehend beschriebenen ersten Ausführungsform.

Für leichtere bis mittlere mechanische Belastungen gedacht ist eine dritte Ausführungsform eines Verstärkungsrings, wie sie in Fig. 11 - 13 dargestellt ist. Sie weist ebenfalls eine Manschette 9 zur Kontaktierung der Aussenseite der Seitenwand 3 auf sowie eine dazu konzentrische Schürze 11, welche durch einen schmalen Stabilisierungsring 10, dessen äusserer Teil nach aussen abfällt sowie in regelmässigen Abständen angeordnete radiale Verstärkungsrippen 12 miteinander verbunden sind und einen stabilen Doppelring bilden. Im übrigen entspricht die Ausführungsform weitgehend der zweiten, nur ist der leichter ausgebildete Deckel 8 nicht gesichert, sondern wird ausschliesslich durch eine zwischen einer Einbiegung 25' am Deckelrand und dem Rand der Umbiegung 4 wirksame Schnappverbindung festgehalten.

Bei allen drei Ausführungsformen kann der Verstärkungsring 7 von unten auf den Eimer 1 aufgeschoben werden und ist nach Einschnappen der Vorsprünge 22 in die Einbuchtung 6 gesichert. Da die Einbuchtung 6 umlaufend ausgebildet ist, braucht die Winkellage des Verstärkungsrings 7 nicht kontrolliert zu werden. Der Verstärkungsring 7 stabilisiert nicht nur den oberen Randbereich der Seitenwand 3 des Eimers und damit u. a. den Sitz des Deckels 8, er nimmt auch im wesentlichen die Kräfte auf, welche etwa über einen Henkel oder über die Stapelstege 23 einwirken. Er kann den zu erwartenden mechanischen Belastungen entsprechend ausgebildet und dimensioniert sein und insbesondere - ganz unabhängig vom Material des Eimers - aus dem bestgeeigneten Material hergestellt werden. Bei sehr hohen zu erwartenden mechanischen Belastungen kann er aus einem hochwertigen Polymer wie Polypropylen oder sogar, gegebenenfalls auch einschliesslich des Henkels, aus Metall, z. B. Blech, Draht oder beidem bestehen, während der weniger belastete Eimer 1 aus Regenerat gespritzt wird. Umgekehrt kann bei geringer zu erwartender Belastung der Verstärkungsring 7 aus Regenerat hergestellt sein, unabhängig davon, ob das im Hinblick auf die vorgesehene Verwendung auch für den Eimer 1 zulässig ist. Generell können verschiedene Eimer mit verschiedenen Verstärkungsringen frei kombiniert werden, solange die Masse im Kontaktbereich übereinstimmen.

Für den Verstärkungsring gibt es, von der Materialwahl abgesehen, viele verschiedene Ausführungsmöglichkeiten. So kann etwa die Manschette gewellt und federnd ausgebildet sein oder der Verstärkungsring kann sonst den Eimer nur stellenweise, etwa mittels nach innen abstehender Kontaktstücke berühren. Er kann statt aufgeschnappt wie beschrieben an einem sich nach oben erweiternden Einer beim Aufschieben einfach festgeklemmt werden, was durch eine allfällige federnd ausgebildete Manschette erleichtert und unterstützt würde.

Da es zur Schonung der Ressourcen und Eindämmung der Abfallflut sehr erwünscht ist, dass Eimer mehrmals verwendet werden, wurden in neuerer Zeit Versuche unternommen, Eimer aussen, innen oder sowohl aussen als auch innen mit einer dünnen Kunststoffolie zu überziehen. Im ersten Fall braucht die mindestens im Einzelhandel erforderliche Beschriftung nicht auf den Einer selbst aufgebracht zu werden, was sowohl seine Herstellung vereinfacht als auch seine Mehrfachverwendung für unterschiedliche Zwecke - etwa eine Erstverwendung im Lebensmittelbereich und Weiterverwendung auf einem weniger sensiblen Gebiet - erlaubt, da die kennzeichnende Aussenhülle leicht ausgewechselt werden kann. Im zweiten Fall wird der Eimer vor direktem Kontakt mit dem Füllgut bewahrt, sodass er nach Entfernen der Innenhülle für eine weitere Verwendung zur Verfügung steht, ohne dass er innen gereinigt werden müsste. Durch eine den Einer vollständig umschliessende Hülle werden beide Vorteile erzielt.

Nun ist bei Eimern mit angeformtem Verstärkungsring die Anbringung einer Innenhülle schwierig, die einer Aussenhülle höchstens unterhalb des Verstärkungsrings möglich, da der Verstärkungsring und allenfalls daran befestigte Teile, z. B. ein Henkel, im Weg sind. Der erfindungsgemässe Behälter bietet dagegen diesbezüglich keine Schwierigkeiten, da die Hülle auf den Eimer aufgebracht und der Verstärkungsring anschliessend aufgesteckt werden kann. Es kann sogar ein besonderer Vorteil erzielt werden, indem der Verstärkungsring dazu benutzt wird, die Hülle am Eimer festzuhalten und insbesondere ihren oberen Rand, wo die Aussenhülle leicht einreisst, zu schützen.

So ist in Fig. 14 ein Eimer 1 dargestellt, welcher mit einer Aussenhülle 32 versehen ist, deren Rand 33 knapp unterhalb der Umbiegung 4 verläuft. Der Verstärkungsring 7 ist über die Aussenhülle 32 geschoben, sodass dieselbe zwischen der Aussenseite der Seitenwand 3 und der Innenseite der Manschette 9 eingeklemmt ist und zuverlässig festgehalten wird. Aehnlich ist in Fig. 15 eine den Eimer 1 vollständig umschliessende Hülle 32' gezeigt, die ebenfalls durch die Manschette 9 und ausserdem durch die Abstandhalter 21 an der Aussenseite der Seitenwand 3 und zusätzlich durch den Deckel 8 an der Umbiegung 4 und dem oberen Teil der Innenseite der Seitenwand 3 festgeklemmt ist. Die Dichtung 30 ist dabei ebenso wirksam wie bei einem Eimer ohne Hülle. Fig. 16 schliesslich zeigt den Eimer 1 mit einer Innenhülle 32'', welche bis an die Unterseite der Umbiegung 4 gezogen ist, sodass der zwischen dem Rand derselben und dem Rand 33'' der Innenhülle 32'' liegende Randstreifen zwischen den Abstandhaltern 21 und der Unterseite der Umbiegung 4 festgeklemmt ist.

## Patentansprüche

1. Behälter mit einem Gefäss aus Kunststoff mit einem Boden (2) und einer umlaufenden Seitenwand (3), versehen mit einem Henkel (13), der an zwei Verankerungsstellen mittels eines als bandartiges biegsames Zwischenstück ausgebildeten Bandscharniers (17), welches jeweils längs einer zur Schwenkachse parallelen Linie jeweils an einem Tragfortsatz (14) an der Aussenseite des Behälters ansetzt, am Behälter derart angeformt ist, dass er um eine die Verankerungsstellen verbindende Schwenkachse verschwenkbar ist, **dadurch gekennzeichnet, dass** der Tragfortsatz (14) eine am Ansatz des Bandscharniers (17) zu demselben etwa parallele, im weiteren nach oben abgebogene streifenförmige Stützfläche aufweist.

2. Behälter nach Anspruch 1, **dadurch gekennzeichnet, dass** der Tragfortsatz (14) als U-förmig gebogener Steg ausgebildet ist, an dessen Unterseite das Bandscharnier (17) ansetzt.

3. Behälter nach Anspruch 1 oder 2, **dadurch gekennzeichnet, dass** das Bandscharnier (17) am Ansatz etwa horizontal verläuft.

4. Behälter nach einem der Ansprüche 1 bis 3, **dadurch gekennzeichnet, dass** an der Aussenseite des Behälters neben dem Tragfortsatz (14) ein Haltenocken (18) derart angebracht ist, dass der Henkel (13) zwischen dem Tragfortsatz (14) und dem Haltenocken (18) in annähernd aufrechter Position gehalten ist.

5. Behälter nach Anspruch 4, **dadurch gekennzeichnet, dass** der Haltenocken (18) eine in Umfangsrichtung gegen den Tragfortsatz (14) zu nach aussen ansteigende Rampe (20) bildet.

6. Behälter nach einem der Ansprüche 1 bis 5, **dadurch gekennzeichnet, dass** die Seitenwand (3) annähernd senkrecht oder leicht nach aussen geneigt ist und der Behälter einen Verstärkungsring (7) umfasst, der, die Seitenwand (3) umgebend, abnehmbar am Gefäss angebracht ist und dass der Henkel (13) am Verstärkungsring (7) angeformt ist.

7. Behälter nach Anspruch 6, **dadurch gekennzeichnet, dass** der Verstärkungsring (7) am Gefäss durch eine Schnappverriegelung fixiert oder festgeklemmt ist.

8. Behälter nach Anspruch 6 oder 7, **dadurch gekennzeichnet, dass** der Verstärkungsring (7) eine umlaufende Manschette (9) umfasst, welche mindestens stellenweise an der Aussenfläche der Seitenwand (3) anliegt.

9. Behälter nach den Ansprüchen 7 und 8, **dadurch gekennzeichnet, dass** die Manschette (9) an ihrer Innenseite mehrere flache Vorsprünge (22) aufweist, welche in eine umlaufende Einbuchtung (6) an der Aussenwand des Gefässes eingreifen.

10. Behälter nach Anspruch 8 oder 9, **dadurch gekennzeichnet, dass** die Manschette (9) mindestens einen nach aussen abstehenden umlaufenden Stabilisierungsring (10; 10a, 10b) trägt.

11. Behälter nach Anspruch 10, **dadurch gekennzeichnet, dass** an den Aussenrand des mindestens einen Stabilisierungsrings (10; 10b) eine nach unten weisende umlaufende Schürze (11) anschliesst.

12. Behälter nach einem der Ansprüche 6 bis 11, **dadurch gekennzeichnet, dass** der obere Rand der Seitenwand (3) eine umlaufende nach aussen weisende Umbiegung (4) aufweist und der Verstärkungsring (7) unterhalb der Umbiegung (4) angeordnet ist und an dieselbe anstösst.

13. Behälter nach Anspruch 12, **dadurch gekennzeichnet, dass** der Verstärkungsring (7) mehrere über seinen Umfang verteilte nach oben weisende Abstandhalter (21) aufweist, die jeweils mit ihrem oberen Ende an der Unterseite der Umbiegung (4) anliegen.

14. Behälter nach einem der Ansprüche 6 bis 13, **dadurch gekennzeichnet, dass** der Verstärkungsring (7) mehrere über seinen Umfang verteilte nach unten vorstehende Stapelstege (23) trägt.

15. Behälter nach einem der Ansprüche 6 bis 14, **dadurch gekennzeichnet, dass** mindestens die Aussenseite der Seitenwand (3) des Gefässes von einer Aussenhülle (32) aus Kunststoffolie überzogen ist, welche an ihrem oberen Teil innerhalb des Verstärkungsrings (7) liegt.

16. Behälter nach einem der Ansprüche 6 bis 15, **dadurch gekennzeichnet, dass** mindestens die Innenfläche des Gefässes von einer Innenhülle (32'') aus Kunststoff überzogen ist, welche sich über deren Rand hinaus auf die Aussenseite der Seitenwand (3) erstreckt und dort zwischen derselben und dem Verstärkungsring (7) festgeklemmt ist.

17. Behälter nach einem der Ansprüche 6 bis 16, **dadurch gekennzeichnet, dass** er mit einem Deckel (8) versehen ist, welcher den oberen Rand der Seitenwand (3) übergreift.

18. Behälter nach Anspruch 17, **dadurch gekennzeichnet, dass** der Deckel (8) durch mit dem Verstärkungsring (7) eingreifende Sicherungsteile auf dem Behälter gesichert ist.

19. Behälter nach den Ansprüchen 11 und 18, **dadurch gekennzeichnet, dass** die Sicherungsteile als Sicherungshaken (27) ausgebildet sind, welche in Sicherungsöffnungen (28) im mindestens einen Stabilisierungsring (10) eingreifen.

20. Behälter nach Anspruch 18 oder 19, **dadurch gekennzeichnet, dass** die Sicherungsteile über ein umlaufendes Abreissband (26) mit dem übrigen Teil des Deckels (8) verbunden sind.

21. Behälter nach Anspruch 12 und einem der Ansprüche 17 bis 20, **dadurch gekennzeichnet, dass** der Deckel (8) mit einem umlaufenden Einsprung unter die Umbiegung (4) greift, sodass er durch eine Schnappverriegelung auf dem Behälter gesichert ist.

## Claims

1. Receptacle having a plastics vessel exhibiting a base (2) and a circumferential side wall (3), provided with a hoop-handle (13), which is formed onto the receptacle at two anchorage points, by means of a strap hinge (17), which is configured as a band-like, flexible intermediate piece and attaches respectively along a line parallel to the swivel axis, respectively to a carrying extension (14) on the outer side of the receptacle, in such a way that it is pivotable about a swivel axis connecting the anchorage points, characterized in that the carrying extension (14) exhibits a strip-shaped supporting face, which, at the attachment point of the strap hinge (17), runs approximately parallel to the latter and, further on, is bent off upwards.

2. Receptacle according to Claim 1, characterized in that the carrying extension (14) is configured as a stay which is bent into a U-shape and to whose underside there attaches the strap hinge (17).

3. Receptacle according to Claim 1 or 2, characterized in that the strap hinge (17), at the attachment point, runs approximately horizontally.

4. Receptacle according to one of Claims 1 to 3, characterized in that on the outer side of the receptacle, beside the carrying extension (14), a retaining cam (18) is fitted in such a way that the hoop-handle (13) is held between the carrying extension (14) and the retaining cam (18) in an approximately upright position.

5. Receptacle according to Claim 4, characterized in that the retaining cam (18) forms a ramp (20) which rises outwards, in the peripheral direction, up towards the carrying extension (14).

6. Receptacle according to one of Claims 1 to 5, characterized in that the side wall (3) has an approximately perpendicular or slightly outward-leaning inclination and the receptacle comprises a reinforcing ring (7), which, surrounding the side wall (3), is fitted removably to the vessel, and in that the hoop-handle (13) is formed onto the reinforcing ring (7).

7. Receptacle according to Claim 6, characterized in that the reinforcing ring (7) is fixed or clamped to the vessel by a snap fastening.

8. Receptacle according to Claim 6 or 7, characterized in that the reinforcing ring (7) comprises a circumferential collar (9), which bears at least in places against the outer face of the side wall (3).

9. Receptacle according to Claims 7 and 8, characterized in that the collar (9) exhibits, on its inner side, a plurality of flat projections (22), which engage in a circumferential indentation (6) on the outer wall of the vessel.

10. Receptacle according to Claim 8 or 9, characterized in that the collar (9) bears at least one outwardly protruding, circumferential stabilizing ring (10; 10a, 10b).

11. Receptacle according to Claim 10, characterized in that the outer rim of the at least one stabilizing ring (10; 10b) is adjoined by a downwardly pointing, circumferential apron (11).

12. Receptacle according to one of Claims 6 to 11, characterized in that the upper rim of the side wall (3) exhibits a circumferential, outwardly pointing lip (4) and the reinforcing ring (7) is disposed beneath the lip (4) and abuts against the said lip.

13. Receptacle according to Claim 12, characterized in that the reinforcing ring (7) exhibits a plurality of upwardly pointing spacers (21) distributed over its periphery, which spacers bear respectively, with their upper end, against the underside of the lip (4).

14. Receptacle according to one of Claims 6 to 13, characterized in that the reinforcing ring (7) bears a plurality of downwardly projecting stacking fins (23) distributed over its periphery.

15. Receptacle according to one of Claims 6 to 14, characterized in that at least the outer side of the side wall (3) of the vessel is covered by a plastics-film outer casing (32), which is situated, at its upper part, within the reinforcing ring (7).

16. Receptacle according to one of Claims 6 to 15, characterized in that at least the inner face of the vessel is covered by a plastics inner casing (32''), which extends beyond its rim onto the outer side of the side wall (3) and is clamped there between the said side wall and the reinforcing ring (7).

17. Receptacle according to one of Claims 6 to 16, characterized in that it is provided with a lid (8), which reaches over the upper rim of the side wall (3).

18. Receptacle according to Claim 17, characterized in that the lid (8) is secured on the receptacle by securing parts which engage with the reinforcing ring (7).

19. Receptacle according to Claims 11 and 18, characterized in that the securing parts are configured as securing hooks (27), which engage in securing openings (28) in the at least one stabilizing ring (10).

20. Receptacle according to Claim 18 or 19, characterized in that the securing parts are connected to the remaining part of the lid (8) by a circumferential tear-off band (26).

21. Receptacle according to Claim 12 and one of Claims 17 to 20, characterized in that the lid (8) reaches beneath the lip (4) with a circumferential catch-lock, so that it is secured on the receptacle by a snap-fastening.

## Revendications

1. Réceptacle comprenant un récipient en matière synthétique muni d'un fond (2) et d'une paroi latérale périphérique (3), équipé d'une anse (13) qui est façonnée contre le réceptacle à deux endroits d'ancrage au moyen d'une charnière (17) en forme de ruban réalisée sous forme d'une pièce intermédiaire flexible à la manière d'un ruban, qui vient s'appliquer respectivement le long d'une ligne parallèle à l'axe de pivotement, respectivement sur un prolongement de support (14) contre le côté externe du réceptacle, de telle sorte qu'elle est à même de pivoter autour d'un axe de pivotement reliant les endroits d'ancrage, caractérisé en ce que le prolongement de support (14) présente une surface d'appui en forme de bande sur le prolongement de la charnière (17) en forme de ruban, approximativement parallèle à cette dernière et repliée en outre vers le haut.

2. Réceptacle selon la revendication 1, caractérisé en ce que le prolongement de support (14) est réalisé en forme de nervure pliée en U, sur le côté inférieur de laquelle s'applique la charnière (17) en forme de ruban.

3. Réceptacle selon la revendication 1 ou 2, caractérisé en ce que la charnière (17) en forme de ruban s'étend sur le prolongement approximativement à l'horizontale.

4. Réceptacle selon l'une quelconque des revendications 1 à 3, caractérisé en ce que, sur le côté externe du réceptacle, est appliquée, à côté du prolongement de support (14), une encoche de retenue (18) de telle sorte que l'anse (13) est maintenue entre le prolongement de support (14) et l'encoche de retenue (18) dans une position approximativement dressée.

5. Réceptacle selon la revendication 4, caractérisé en ce que l'encoche de retenue (18) forme une rampe (20) s'élevant vers l'extérieur dans la direction périphérique en direction du prolongement de support (14).

6. Réceptacle selon l'une quelconque des revendications 1 à 5, caractérisé en ce que la paroi latérale (3) est approximativement verticale ou légèrement inclinée vers l'extérieur, et le réceptacle comprend un anneau de renforcement (7) qui est appliqué de manière amovible sur le récipient, en entourant la paroi latérale (3) et en ce que l'anse (13) est façonnée sur l'anneau de renforcement (7).

7. Réceptacle selon la revendication 6, caractérisé en ce que l'anneau de renforcement (7) est fixé au récipient ou serré contre ce dernier via un verrouillage à déclic.

8. Réceptacle selon la revendication 6 ou 7, caractérisé en ce que l'anneau de renforcement (7) comprend une manchette périphérique (9) qui vient s'appuyer au moins par endroits contre la surface externe de la paroi latérale (3).

9. Réceptacle selon les revendications 7 et 8, caractérisé en ce que la manchette (9) présente, sur son côté interne, plusieurs saillies plates (22) qui viennent s'engrener dans une dentelure périphérique (6) contre la paroi externe du récipient.

10. Réceptacle selon la revendication 8 ou 9, caractérisé en ce que la manchette (9) porte au moins un anneau de stabilisation périphérique (10; 10a, 10b) faisant saillie vers l'extérieur.

11. Réceptacle selon la revendication 10, caractérisé en ce que, se raccorde au bord externe du ou des anneaux de stabilisation (10; 10b), une jupe périphérique (11) orientée vers le bas.

12. Réceptacle selon l'une quelconque des revendications 6 à 11, caractérisé en ce que le bord supérieur de la paroi latérale (3) présente une courbure périphérique (4) orientée vers l'extérieur, et l'anneau de renforcement (7) est disposé en dessous de la courbure (4) et vient buter contre cette dernière.

13. Réceptacle selon la revendication 12, caractérisé en ce que l'anneau de renforcement (7) présente plusieurs écarteurs (21) orientés vers le haut et répartis sur sa périphérie, qui viennent s'appuyer respectivement avec leurs extrémités supérieures contre le côté inférieur de la courbure (4).

14. Réceptacle selon l'une quelconque des revendications 6 à 13, caractérisé en ce que l'anneau de renforcement (7) porte plusieurs nervures d'empilage (23) faisant saillie vers le bas et réparties sur sa périphérie.

15. Réceptacle selon l'une quelconque des revendications 6 à 14, caractérisé en ce qu'au moins le côté externe de la paroi latérale (3) du récipient est recouvert d'une enveloppe externe (32) constituée par une feuille en matière synthétique, qui est disposée, sur sa partie supérieure, à l'intérieur de l'anneau de renforcement (7).

16. Réceptacle selon l'une quelconque des revendications 6 à 15, caractérisé en ce qu'au moins la surface interne du récipient est recouverte d'une enveloppe interne (32'') constituée par une matière synthétique, qui s'étend au-delà de son bord, sur le côté externe de la paroi latérale (3) et est enserrée à cet endroit entre cette dernière et l'anneau de renforcement (7).

17. Réceptacle selon l'une quelconque des revendications 6 à 16, caractérisé en ce qu'il est muni d'un couvercle (8) qui surplombe le bord supérieur de la paroi latérale (3).

18. Réceptacle selon la revendication 17, caractérisé en ce que le couvercle (8) est fixé sur le réceptacle par des éléments de fixation venant s'engrener avec l'anneau de renforcement (7).

19. Réceptacle selon les revendications 11 et 18, caractérisé en ce que les éléments de fixation sont réalisés sous forme de crochets de fixage (27) qui viennent s'engrener dans des ouvertures de fixage (28) pratiquées dans au moins un anneau de stabilisation (10).

20. Réceptacle selon la revendication 18 ou 19, caractérisé en ce que les éléments de fixation sont reliés, via un ruban périphérique à déchirer (26), avec la partie restante du couvercle (8).

21. Réceptacle selon la revendication 12 et selon l'une quelconque des revendications 17 à 20, caractérisé en ce que le couvercle (8) vient s'engrener avec un retrait périphérique en dessous de la courbure (4) de telle sorte qu'il est fixé sur le réceptacle via un verrouillage par déclic.
